# EUROPÄISCHE PATENTSCHRIFT

(11) **EP 0 208 056 B1**
(45) Veröffentlichungstag und Bekanntmachung des Hinweises auf die Patenterteilung: **11.05.1988**
(21) Anmeldenummer: 86103374.4
(22) Anmeldetag: 13.03.1986
(51) Int. Cl.: F22B 37/44, F22G 5/12, F01K 9/04

(54) **Sicherheitsüberströmventil**
Overflow safety valve
Valve de décharge de sécurité

(30) Priorität: 11.07.1985 DE 3524732
(43) Veröffentlichungstag der Anmeldung: 14.01.1987
(73) Patentinhaber: Deutsche Babcock Werke Aktiengesellschaft, 46049 Oberhausen (DE)
(72) Erfinder: Gikadi, Theofani, D-4300 Essen 1 (DE); Lohle, Georg, D-2992 Dörpen (DE)
(74) Vertreter: Müller, Jürgen, Dipl.-Ing.

(56) Entgegenhaltungen:
- CH-A- 502 513
- DE-A- 3 304 523
- DE-B- 1 193 965
- FR-A- 2 139 079
- GB-A- 230 304

## Beschreibung

Die Erfindung betrifft ein Sicherheitsüberströmventil mit den Merkmalen des Oberbegriffes des Patentanspruches 1. Ein derartiges Ventil ist aus der FR-A-2.139.079 bekannt.

In konventionellen Kraftwerken wird neuerdings als Verbindung vom Überhitzeraustritt am Hochdruckteil des Dampferzeugers und dem Zwischenüberhitzereintritt eine Überströmstation eingesetzt, die gleichzeitig als Sicherheitseinrichtung dienen soll. Diese Überströmstation hat mehrere Aufgaben zu erfüllen. So ist der Dampfdruck von der Hochdruckschiene zur Mitteldruckschiene der Kesselanlage geregelt zu reduzieren. Dieser teilentspannte Dampf ist auf die Temperatur am Zwischenüberhitzereintritt abzukühlen. Schliesslich ist ein Überschreiten des Kesselkonzessionsdrukkes zu verhindern.

Es sind sogenannte Dampfumformventile bekannt (DE-C 19 45 035, D E-C 25 44 970), die zur Druck- und Temperaturreduzierung von Dampf dienen. Diese Dampfumformventile weisen ein als Parabol- oder Lochkegel ausgebildetes Drosselorgan für den Dampf auf. Gleichzeitig ist eine Spritzwasserleitung vorgesehen, die mit in mehreren Ebenen übereinander angeordneten Einspritzbohrungen verbunden ist. Dabei sind das Drosselorgan und die Einspritzbohrungen so miteinander funktionell verknüpft, dass der durch die jeweilige Stellung des Drosselorgans freigegebene Querschnitt der Einspritzbohrungen dem freigegebenen Dampfregelquerschnitt angepasst ist. Bei den bekannten Dampfumformventilen erfolgt die Spritzwasserzuführung von unten und innerhalb eines engen Raumes, in dem ausserdem hohe Dampfgeschwindigkeiten herrschen. Wegen dieser Enge des Raumes ist die für die Verdampfung zur Verfügung stehende Oberfläche gering. Ausserdem lassen die hohen Dampfgeschwindigkeiten kein Durchdringen der Wasserteilchen bis zur Mitte des Dampfstrahles zu.

Die bekannten Dampfumformventile weisen keinen von unten mit Druck beaufschlagten Absperrkegel auf, wie er grundsätzlich bei Sicherheitsventilen verlangt und eingesetzt wird. Wegen des von unten zugeführten Spritzwassers sind daher die bekannten Dampfumformventile nicht ohne weiteres mit einer Sicherheitseinrichtung zu versehen.

Der Erfindung liegt die Aufgabe zugrunde, ein Sicherheitsüberströmventil der gattungsgemässen Art derart zu gestalten, dass gleichzeitig eine Druck- und Temperaturreduzierung möglich ist, wobei das Spritzwasser in bestmöglicher Weise in den Dampfstrom einzubringen ist.

Diese Aufgabe wird bei einem gattungsgemässen Sicherheitsüberströmventil durch die kennzeichnenden Merkmale des Patentanspruches 1 gelöst. Vorteilhafte Ausgestaltungen der Erfindung sind in den Unteransprüchen angegeben.

Bei dem erfindungsgemässen Sicherheitsüberströmventil erfolgt die Spritzwasserzuführung von oben, so dass die Anordnung eines von unten mit Druck beaufschlagten Absperrkegels möglich wird. Damit kann das Venil die Funktion einer Sicherheitseinrichtung in Verbindung mit einer Druck- und Temperaturreduzierung erfüllen. Die Einspritzung des Wassers erfolgt in der Weise, dass eine grosse Oberfläche bereitgestellt wird, über die das Wasser in den Strom des erst teilweise entspannten Dampfes eindringt. Dadurch findet eine gleichmässige Verdampfung des Wassers statt. Bei geringer Dampfmenge und nur wenig angehobenem Absperrkegel wird gemäss den Merkmalen des Patentanspruches 3 das Spritzwasser in die Nähe des Ventilsitzes zugeführt.

Ein Ausführungsbeispiel der Erfindung ist in der Zeichnung dargestellt und wird im folgenden näher erläutert. Es zeigen
Fig. 1 den Längsschnitt durch ein Ventil gemäss der Erfindung, wobei in der linken Bildhälfte die geschlossene und in der rechten Bildhälfte die offene Ventilstellung gezeigt ist,
Fig. 2 die Abwicklung des Lochkegels,
Fig. 3 die Abwicklung des Lochkorbes und
Fig. 4 den Schnitt IV-IV nach Fig. 3 bzw. die Einzelheit Z nach Fig. 1.

Das Sicherheitsüberströmventil ist in der Dampfleitung des Hochdruckteiles einer Kesselanlage angeordnet. Es enthält ein Gehäuse 1, das durch einen mit Hilfe von Schrauben 2 befestigten Deckel 3 geschlossen ist. Das Gehäuse 1 weist einen Dampfeintrittsstutzen 4 und einen Dampfaustrittsstutzen 5 auf. Der Ventilsitz ist durch eine Sitzbuchse 6 gebildet und wird durch einen Absperrkegel 7 freigegeben bzw. geschlossen. Der Absperrkegel 7 ist an einer axial verstellbaren Spindel 8 befestigt, die durch den Deckel 3 hindurchgeführt ist. Auf die Spindel 8 wirkt die Andrückkraft, die durch eine Hydraulik aufgebracht wird und die dem Druck des von unterhalb des Absperrkegels 7 anstehenden Dampfes entgegengerichtet ist.

Der Absperrkegel 7 ist auf der dem Dampfeintrittsstutzen 4 zugewandten Seite mit einem als Hohlzylinder ausgebildeten Lochkegel 9 verbunden. Der Lochkegel 9 ist lose in der Sitzbuchse 6 geführt und mit Durchtrittsbohrungen 10 versehen, die gemäss Fig. 2 in mehreren Ebenen übereinander angeordnet und über den Umfang verteilt sind. Bei einem Anheben der Spindel 8 aus der Schliessstellung (linke Bildhälfte der Fig. 1) in die Offenstellung (rechte Bildhälfte der Fig. 1) gelangen zunehmend mehr Durchgangsbohrungen 10 aus der Überdeckung mit der Sitzbuchse 6 heraus. Damit wird der Weg für den Dampf freigegeben, der bei der Durchströmung der Durchgangsbohrungen 10 von innen nach aussen in einer ersten Stufe entspannt wird.

Eine weitere Druckreduzierung findet beim Durchgang des Dampfes druch einen Lochzylinder 11 statt, der mit radialem Abstand von dem Lochkegel 9 zwischen dem Dampfeintrittsstutzen 4 und dem Dampfaustrittsstutzen 5 in dem Gehäuse 1 angeordnet ist. Dem dargestellten Lochzylinder 11 können weitere Lochzylinder nachgeschaltet sein.

Auf der dem Dampfeintrittsstutzen 4 abgewandten Seite ist der Absperrkegel 7 mit einem als Hohlzylinder ausgebildeten Lochkorb 12 verbunden. Der Lochkorb 12 enthält in seinem unteren Teil Durchgangsbohrungen 13, die in mehreren Ebenen übereinander angeordnet und über den Umfang verteilt sind (Fig. 3). Oberhalb der Durchgangsbohrungen 13 weist der Lochkorb 12 einen geschlossenwandigen Abschnitt 14 auf.

Der Lochkorb 12 umschliesst ein Führungsstück 15, durch das die Spindel 8 hindurchgeführt ist. Das Führungsstück 15 ist mit axialen Bohrungen 16 versehen, die über einen oberen Ringraum 17 und zwei Bohrungen 18 im Deckel 3 mit Stutzen 19 verbunden sind, die an einer Zuleitung für Spritzwasser angeschlossen sind. Die axialen Bohrungen 16 enden in einem zum Lochkorb 12 offenen, unteren Ringraum 20. Die Höhe des unteren Ringraumes 20 ist geringer als die Höhe des geschlossenwandigen Abschnittes 14 des Lochkorbes 12. Das Führungsstück 15 und der Lochkorb 12 sind so zueinander angeordnet, dass in der Schlissstellung des Ventils der geschlossenwandige Abschnitt 14 des Lochkorbes 12 den unteren Ringraum 20 verschliesst. Bei einem Anheben der Spindel 8 kommen zunehmend mehr Durchgangsbohrungen 13 mit dem unteren Ringraum 20 in Verbindung, so dass das Wasser in den Strom des Dampfes eindringen kann, der beim Durchtritt durch den Lochkegel 9 in den vom Lochzylinder 11 umschlossenen Raum teilweise entspannt ist.

Bei einer Betätigung des Sicherheitsüberströmventiles entsprechend den Anforderungen der Kesselanlage wird der Lochkegel 9 zusammen mit dem Lochkorb 12 nach oben bewegt, so dass dadurch die einzelnen Durchgangsbohrungen 10, 13 sowohl am Lochkegel 9 für den Dampf als auch am Lochkorb 12 für die Wassereinspritzung freigegeben werden. Auf diese Weise kann die Anzahl der Durchgangsbohrungen 13 im Lochkorb 12 und damit der Strömungsquerschnitt in Abhängigkeit vom Hub variiert werden, so dass die Wassergeschwindigkeit und damit die Relativgeschwindigkeit zum Dampf an der Einspritzstelle über die gesamte Betriebskennlinie des Sicherheitsüberströmventils gross ist. Das Wasser wird über eine grosse Oberfläche fein verteilt und mit hoher Geschwindigkeit nahe am expandierenden Dampfstrom eingespritzt. Es kann sich damit mit dem Dampfstrom optimal vermischen und verdampfen.

Der Lochkorb 12 ist zusätzlich zu den Durchgangsbohrungen 13 mit mehreren achsparallelen, an beiden Enden geschlossenen Bohrungen 21 versehen. Das obere Ende jeder achsparallelen Bohrung 21 ist mit einer radialen Bohrung 22 verbunden, die nur zum Führungsstück 15 hin offen ist. Am unteren Ende jeder achsparallelen Bohrung 21 sind eine oder mehrere Einspritzlöcher 23 vorgesehen, die zum Ventilinnenraum hin offen sind. Bei einem geringen Hub der Spindel 8 wird zunächst eine Verbindung zwischen dem unteren Ringraum 20 des Führungsstückes 15 und der radialen Bohrung 22 hergestellt und dadurch durch die achsparallele Bohrung 21 und die Einspritzlöcher 23 Wasser nahe am Ventilsitz der Dampfmenge beigemischt. Damit wird auch bei geringen Dampfmengen eine für eine optimale Durchmischung ausreichend hohe Relativgeschwindigkeit des Wassers zum Dampf erreicht.

## Patentansprüche

1. Sicherheitsüberströmventil für Dampf, das ein Gehäuse (1) mit einem Dampfeintrittsstutzen (4), einem Dampfaustrittsstutzen (5) und einem Ventilsitz enthält, der durch einen entgegen der Schliesskraft angeströmten und mit einer axial verstellbaren Spindel (8) verbundenen Absperrkegel (7) verschliessbar ist, dadurch gekennzeichnet, dass der Absperrkegel (7) auf der dem Dampfeintrittsstutzen (4) zugewandten Seite mit einem Lochkegel (9) und auf der abgewandten Seite mit einem Lochkorb (12) verbunden ist, die als Hohlzylinder ausgebildet sind und die in mehreren Ebenen übereinander über den Umfang verteilte Durchgangsbohrungen (10, 13) aufweisen und dass der Lochkorb (12) oberhalb der Durchgangsbohrungen (13) einen geschlossenwandigen Abschnitt (14) aufweist und ein Führungsstück (15) dichtend umschliesst, das mit einem Spritzwasseranschluss verbunden ist.

2. Sicherheitsüberströmventil nach Anspruch 1, dadurch gekennzeichnet, dass das Führungsstück (15) konzentrisch zur Spindel (8) angeordnet ist und axiale Bohrungen (16) aufweist, die am unteren Ende in einem zum Lochkorb (12) hin offenen Ringraum (20) enden, dessen Höhe geringer ist als die des geschlossenwandigen Abschnittes (14) des Lochkorbes (12).

3. Sicherheitsüberströmventil nach Anspruch 1 oder 2, dadurch gekennzeichnet, dass der Lochkorb (12) zusätzlich zu den Durchgangsbohrungen (13) achsparallele Bohrungen (21 ) aufweist, die am oberen Ende mit innenliegenden radialen Bohrungen (22) und am unteren Ende mit zum Ventilinnenraum offenen Einspritzlöchern (23) in Verbindung stehen.

## Claims

1. Safety blow-off valve for steam which contains a body (1) with a steam inlet branch (4), steam outlet branch (5) and a valve seat which is sealed off by a sealing disk (7) to which flow is admitted against the closing force and which is connected with an axially movable stem (8), characterized in that the sealing disk (7) is connected on the side towards the steam inlet branch (4) with a perforated plug (9) and on the side away from the steam inlet branch with a perforated cage (12) which are designed as hollow cylinders and provided with ports (10, 13) distributed over the circumference at several levels arranged one above the other and that the perforated cage (12) has a closed-wall section (14) above the ports (13) and surrounds a guide piece (15) to seal it off which is joined to a spray water connection.

2. Safety blow-off valve according to Claim 1, characterized in that the guide piece (15) is arranged concentrically to stem (8) and is provided with axial holes (16) which end at its lower end in an annular space (20) open towards the perforated cage (12), the height of the annular space (12) being lower than that of the closed-wall section (14) of perforated cage (12).

3. Safety blow-off valve according to Claim 1 or 2, characterized in that the perforated cage (12) has axially parallel holes (21 ) - in addition to the ports (13) - which are in communication with internal radial ports (22) at the upper end and with spray holes (23) open toward the valve interior at the lower end.

## Revendications

1. Soupape de sécurité à surdébit pour vapeur, comportant un corps (1 ) doté d'une tubulure d'entrée de vapeur (4), d'une tubulure de sortie de vapeur (5) et d'un siège de soupape, soupape pouvant se fermer par un clapet d'arrêt (7) dont le sens de fermeture est opposé à celui du flux de vapeur et dont la tige (8) est réglable en position axiale, caractérisée en ce que le clapet d'arrêt (7) est raccordé, du côté de la tubulure d'entrée de vapeur (4), à un clapet perforé (9) et, du côté opposé, à une crépine (12), ces deux derniers organes étant chacun constitués d'un cylindre creux et présentant des perçages traversants (10, 13) disposés les uns au-dessus des autres sur plusieurs niveaux et répartis sur la périphérie, et en ce que la crépine (12) présente, au-dessus des perçages traversants (13), un secteur (14) à paroi pleine et entoure de façon étanche une pièce de guidage (15) reliée à un raccord d'eau d'injection.

2. Soupape de sécurité à surdébit selon la revendication 1, caractérisée en ce que la pièce de guidage (15) est disposée concentriquement à la tige (8) et présente des perçages axiaux (16) qui, à l'extrémité inférieure, débouchent dans un espace annulaire (20) ouvert en direction de la crépine (12), espace annulaire dont la hauteur est inférieure à celle du secteur à paroi pleine (14) de la crépine (12).

3. Soupape de sécurité à surdébit selon l'une quelconque des revendications 1 ou 2, caractérisée en ce que la crépine (12) présente, en plus des perçages (13), des perçages (21 ) à direction axiale qui, à l'extrémité supérieure, se raccordent à des perçages radiaux intérieurs (22) et, à l'extrémité inférieure, à des trous d'injection (23) ouverts en direction de l'espace intérieur de la soupape.
